# EUROPÄISCHE PATENTSCHRIFT

(11) **EP 1 937 104 B1**
(45) Veröffentlichungstag und Bekanntmachung des Hinweises auf die Patenterteilung: **27.01.2016**
(21) Anmeldenummer: 06828838.0
(22) Anmeldetag: 19.10.2006
(51) Int. Cl.: A45D 40/00

(54) **CREMETIEGEL**
CREAM POT
POT A CREME

(30) Priorität: 21.10.2005 DE 102005050896
(43) Veröffentlichungstag der Anmeldung: 02.07.2008
(73) Patentinhaber: Seidel GmbH & Co., 35037 Marburg (DE)
(72) Erfinder: BODENBENDER, Manfred, 35037 Marburg (DE)
(74) Vertreter: Tappe, Hartmut
(86) Internationale Anmeldenummer: PCT/EP2006/010093
(87) Internationale Veröffentlichungsnummer: WO 2007/045474

(56) Entgegenhaltungen:
- CH-A5- 676 784
- DE-A1- 2 939 664
- DE-U1-202004 011 963
- FR-A- 2 796 044
- GB-A- 2 181 108
- US-A- 4 651 397

## Beschreibung

Die Erfindung betrifft einen Cremetiegel zur Aufnahme einer Creme oder dergleichen, mit einem Außentiegel und einem Innentiegel und einer Anschlusseinrichtung zum Anschluss einer Deckeleinrichtung, wobei der Innentiegel aus Kunststoff ausgebildet ist, in einer Aufnahmeeinrichtung des Außentiegels eingesetzt ist und eine einen Aufnahmeraum auskleidende Metallwandung aufweist.

Cremetiegel der eingangs genannten Art dienen zur Aufnahme von Cremes, insbesondere Hautcremes, und sollen zum einen eine sichere Aufbewahrung und zum anderen eine ästhetische Präsentation der aufgenommenen Creme ermöglichen. Insbesondere im gehobenen Kaufpreissegment von Hautcremes wird auf eine entsprechend hochwertige Ausstattung der Cremetiegel Wert gelegt. Dabei ist es mittlerweile auch üblich, zur Herstellung von Cremetiegeln unterschiedliche Materialien miteinander zu kombinieren. Häufig werden für die Herstellung des Innentiegels Kunststoffe und für die Herstellung des Außentiegels metallische Werkstoffe, wie insbesondere Aluminium, verwendet. Bei besonders hochwertigen. Ausstattungsvarianten werden auch aus Glas hergestellte Innentiegel verwendet, die unter zwischenliegender Anordnung eines Kunststoffeinsatzes in einem Außentiegel aus Aluminium eingesetzt sind.

Einem derartigen Aufbau eines Cremetiegels kommt zwar, insbesondere bedingt durch den Innentiegel aus Glas, eine besonders hochwertige Anmutung zu, allerdings führt dabei die Kombination von drei unterschiedlichen Materialien, nämlich Metall, Kunststoff und Glas, zu einer entsprechend aufwendigen Logistik im Zusammenhang mit der Bereitstellung der in der Regel an unterschiedlichen Herstellungsorten hergestellten Komponenten. Auch die Herstellkosten des Innentiegels aus Glas sind relativ hoch gegenüber den aus Kunststoff hergestellten Komponenten. Darüber hinaus erweist sich ein Cremetiegel, der aus drei unterschiedlichen Materialien zusammengesetzt ist, aufgrund der Materialvielfalt als besonders aufwendig im Recycling.

DE 2939664 offenbart einen insbesondere für Körperpflegemittel und Kosmetika bestimmten doppelwandigen Kunststoffbehälter.

Der vorliegenden Erfindung liegt daher die Aufgabe zugrunde, einen Cremetiegel vorzuschlagen, der einerseits aufgrund seiner Ausstattung einen besonders hochwertigen Eindruck vermittelt, sich andererseits gegenüber der Verwendung von Glas in der Herstellung vergleichsweise kostengünstig, sowie sicher und einfach in der Handhabung und im Recycling erweist.

Die Aufgabe wird durch einen Cremetiegel nach Anspruch 1 gelöst.

Aufgrund des erfindungsgemäßen Aufbaus des Innentiegels kann auf die Verwendung von Glas als Material zur Herstellung des Innentiegels verzichtet werden. Vielmehr wird durch die Kombination des Innentiegels aus Kunststoff mit einer metallischen Auskleidung die Anmutung einer Innentiegelbeschaffenheit aus Glas hervorzurufen. Dieser Effekt ist insbesondere darauf zurück zu führen, dass die Temperatur einer metallischen Oberfläche im Vergleich zur Temperatur einer Oberfläche aus Kunststoff bei gleicher Umgebungstemperatur regelmäßig als niedriger empfunden wird, so wie es auch bei Glasoberflächen der Fall ist. Weiter müssen lediglich die Materialien Kunststoff und Metall recycelt werden, was das Recycling des Cremetiegels vereinfacht. Auch sind die Herstellungskosten eines Kunststoffinnentiegels mit metallischer Wandung vergleichsweise geringer als die eines Glasinnentiegels. Die Handhabung des Cremetiegels ist insgesamt sicherer, da es im Falle eines Herunterfallens des Cremetiegels nicht zu Glasbruch und somit zur Absplitterung von verletzungsgefährdenden Glasteilen kommen kann.

Als besonders vorteilhaft erweist es sich, wenn die Metallwandung des Innentiegels aus einer auf den Innentiegel aufgebrachten Metallbeschichtung besteht. Eine derartige Beschichtung ist sehr dünn und damit besonders kostengünstig herstellbar. Die Ausbildung von verschiedenen Oberflächenstrukturen, wie zum Beispiel eine matte oder glänzende Metalloberfläche, ist sehr einfach möglich. Ist die Anschlusseinrichtung des Innentiegels zum Anschluss der Deckeleinrichtung zum Beispiel aus einem Schraubverschluss in Form eines Gewindes oder Nuten gebildet, kann das Gewinde beziehungsweise die Nuten ebenso einfach mit einer Metallbeschichtung versehen werden, so dass der Innentiegel in Gänze eine metallene Oberfläche aufweist. Hierzu stehen unterschiedliche, dem Fachmann geläufige Verfahren zur Verfügung.

In einer weiteren Ausführungsform kann die Metallwandung des Innentiegels aus einem in den Innentiegel einsetzbaren metallenen Tiegeleinsatz bestehen. Dies erweist sich allein deswegen als besonders vorteilhaft, weil zur Herstellung des metallenen Einsatzes für den Kunststoffinnentiegel grundsätzlich dasselbe Verfahren angewendet werden kann, wie zur Herstellung eines metallenen Außentiegels. Auch wird die Recyclingfähigkeit des Cremetiegels dadurch nochmals verbessert, da das Metall einfach vom Kunststoff des Innentiegels separierbar ist.

Weist der Außentiegel eine Metallwandung auf, kann dieser zum Beispiel vollständig aus Metall hergestellt werden. Auch ist es möglich den Außentiegel aus Kunststoff herzustellen und ihn mit einer Metallbeschichtung zu versehen. Dabei kann die Metallbeschichtung sowohl außenseitig auf dem Außentiegel, als auch innenseitig auf dem Außentiegel aufgebracht sein. So können verschiedene, die optische und haptische Anmutung des Außentiegels betreffende Wirkungen erzielt werden.

So ist es auch möglich, einen Cremetiegel unter Einsatz möglichst weniger unterschiedlicher Herstellungstechnologien herzustellen, wie beispielsweise ein Tiefziehverfahren zur Herstellung des metallischen Außentiegels und des Tiegeleinsatzes für den Innentiegel und beispielsweise ein Spritzgießverfahren zur Herstellung des KunststoffInnentiegels.

Als besonders vorteilhaft erweist es sich, wenn die Deckeleinrichtung eine Metallwandung aufweist, da zur Herstellung der Deckeleinrichtung grundsätzlich dasselbe Verfahren angewendet werden kann, wie zur Herstellung eines Außentiegels. Auch ist so die Deckeleinrichtung in einem mit dem Außentiegel übereinstimmenden Erscheinungsbild ausbildbar.

In einer Ausführungsform kann die Aufnahmeeinrichtung des Außentiegels als ein in den Außentiegel vorzugsweise vollständig einsetzbares Aufnahmeelement ausgebildet sein. So ist der Außentiegel mit einem vergleichsweise großen Außendurchmesser gegenüber dem Außendurchmesser des Innentiegels herstellbar, da der Zwischenraum zwischen dem Außentiegel und dem Innentiegel durch das Aufnahmeelement ausfüllbar ist. Der Innentiegel kann dann in das Aufnahmeelement der Aufnahmeeinrichtung des Außentiegels einfach eingesetzt werden. Weiter kann durch die Verwendung eines Aufnahmeelements und des dadurch größer ausbildbaren Außendurchmessers des Außentiegels ein Cremetiegel mit relativ großem Gesamtvolumen ausgebildet werden, wobei der Aufnahmeraum des Innentiegels keine Volumenvergrößerung erfahren muss. Eine derartige Ausgestaltung des Außentiegels kann eine, auf die Ergiebigkeit eines erwarteten Inhalts ausgerichtete Kaufentscheidung positiv beeinflussen.

In einer weiteren Ausführungsform kann das Aufnahmeelement über zumindest eine Verdrehsicherung verfügen, welche als Rillenstruktur in Längsrichtung ausgebildet ist und in eine übereinstimmend ausgebildete Verdrehsicherung des Außentiegels und/oder des Innentiegels eingreift. So kann besonders einfach eine Verdrehung des Innentiegels gegenüber dem Aufnahmeelement beziehungsweise eine Verdrehung des Außentiegels gegenüber dem Aufnahmeelement verhindert werden, wenn die Deckeleinrichtung durch Drehen auf dem Innentiegel befestigt, beziehungsweise vom Innentiegel entfernt wird. Weiter ist auch ein sicherer Halt der Komponenten untereinander, durch Ausbildung einer Presspassung zwischen Flanken der Rillen einfach möglich. Insbesondere die Montagekosten des Cremetiegels können so verringert werden, da die Komponenten ineinandersteckbar und aufgrund der Flächenpressung zwischen den Rillenflanken bei sachgemäßem Gebrauch nicht ohne weiteres voneinander zu lösen sind. Ein Recycling der Komponenten wird überdies vereinfacht, da auf die Verwendung von Klebermaterial zur Befestigung bei der Montage verzichtet werden kann.

Das Aufnahmeelement ist besonders einfach in den Außentiegel einsetzbar, wenn das Aufnahmeelement aus Segmenten gebildet ist. Weiter kann ein Außentiegel ausgebildet werden, dessen kleinster Öffnungsdurchmesser kleiner ist als dessen größter Innenwandungsdurchmesser. Ist das Aufnahmeelement aus einem Verbund von radialbeweglichen Segmenten gebildet, können diese in eine Montagelage überführt werden, welche das Einsetzen des Aufnahmeelementes durch eine relativ kleine Öffnung des Außentiegels ermöglicht. Abschließend können die Segmente in eine Endlage radial expandiert werden, wobei die Segmente am Innenwandungsdurchmesser des Außentiegels zur Anlage gelangen. So wird die Ausbildung eines becherförmigen Außentiegels mit vom Öffnungsdurchmesser des Außentiegels abweichenden, größeren Innenwandungsdurchmesser ermöglicht, ohne dass auf die Verwendung eines Aufnahmeelementes verzichtet werden müsste.

Als besonders vorteilhaft erweist es sich, wenn ein Gewichtselement im Außentiegel vorzugsweise vollständig aufgenommen ist. Das Gewichtselement kann beispielsweise in zwischenliegender Anordnung zwischen Innentiegel und Aufnahmeelement angeordnet sein und aus Zinkdruckguss oder einem anderen Metall bestehen. Das Gewichtselement verleiht dem Cremetiegel ein höheres Eigengewicht, aus dem sich die Verwendung von wertigen Materialien und ein großes Inhaltsvolumen subjektiv ableiten lassen, wodurch insgesamt eine hochwertige Ausstattung des Cremetiegels vermittelt wird.

In einer vorteilhaften Ausführungsform weist die Deckeleinrichtung ein Abdeckelement zur Abdeckung des Aufnahmeraums auf. Die Deckeleinrichtung kann so einerseits als Transportsicherung dienen, welche eine unerwünschte Benetzung eines Deckels mit Inhaltsstoffen verhindert, und andererseits, als beispielsweise eine mit dem Innentiegel verbundene Folie, den befüllten Innentiegel abdichtet und die Unversehrtheit eines Inhalts signalisiert.

Eine besonders wertige Anmutung des Abdeckelementes wird erzielt, wenn das Abdeckelement aus einem Metall gebildet ist, welches dem Metall der Metallwandung des Innentiegels entspricht. So wird auch aufgrund der Verwendung gleicher Metalle ein Recycling der Komponenten vereinfacht.

Nachfolgend wird anhand der Zeichnung eine vorteilhafte Ausführungsform des Cremetiegels erläutert.

Es zeigen:
- **Fig. 1:**: einen Cremetiegel in Explosionsdarstellung und perspektivischer Ansicht;
- **Fig. 2:**: den in **Fig. 1** dargestellten Cremetiegel in zusammengebautem Zustand und perspektivischer Ansicht;
- **Fig. 3:**: einen Tiegeleinsatz zum Einsetzen in einen Innentiegel des in den **Fig. 1** und **2** dargestellten Cremetiegels;
- **Fig. 4:**: einen Innentiegel zur Aufnahme des in **Fig. 3** dargestellten Tiegeleinsatzes in einer Längsschnittdarstellung;
- **Fig. 5:**: den in **Fig. 2** dargestellten Cremetiegel in einer Längsschnittdarstellung.

**Fig. 1** zeigt einen Cremetiegel 10 in Explosionsdarstellung. Der Cremetiegel 10 umfasst einen, vorzugsweise einstückig aus Metall, wie beispielsweise Aluminium, hergestellten Außentiegel 11, der zur Aufnahme eines als Spreizhülse 12 ausgebildeten Aufnahmeelements, eines Gewichtselements 13 und eines Innentiegels 14 dient, wie auch in **Fig. 5** dargestellt, die die vorgenannten Teile in zusammengesetztem Zustand zeigt.

Die in **Fig. 1** in radial aufgeweidetem Zustand dargestellte Spreizhülse 12 weist sechs Spreizsegmente 15 auf, die an ihrem Innenumfang über ein flexibles, kreisringförmig ausgebildetes Halteelement 16 miteinander verbunden sind. Zur Montage, also zur Einführung der Spreizhülse 12 in einen Aufnahmeraum 42 des Außentiegels 11 werden die Spreizsegmente 15 an ihren Längsseitenkanten 17, 18 zur gegenseitigen Anlage gebracht, so dass die in ihrem Umfang entsprechend reduzierte Spreizhülse 12 durch eine Einsetzöffnung 22 des Außentiegels 11 in diesen eingesetzt und anschließend zur Aufnahme des Gewichtselements 13 wieder in ihren aufgeweiteten Zustand überführt werden kann, so dass, wie **Fig. 5** zeigt, ein Tiegelzwischenraum 19 zwischen einer Innenwandung 20 des Außentiegels 11 und einer Außenwandung 21 des Gewichtselements 13 durch die Spreizhülse 12 im Wesentlichen ausgefüllt ist. In diesem Zustand kann nun von oben durch Einführen in die Einsetzöffnung 22 des Außentiegels 11 der Innentiegel 14 eingesetzt werden.

Wie aus **Fig. 1** ersichtlich ist die Innenwandung 20 des Außentiegels 11 sowie die Außenwandungen 23 der Spreizsegmente 15 mit einer Verrippung 24 beziehungsweise 25 versehen, die einen verzahnten Relativeingriff zur Ausbildung einer Drehsicherung zwischen dem Außentiegel 11 und der Spreizhülse 12 ermöglicht. Auf Innenwandungen 26 der Spreizsegmente 15 sowie ebenso auf einer Außenwandung 27 des Innentiegels 14 ist eine Verrippung 28 beziehungsweise 29 angebracht, die zur Ausbildung einer Drehsicherung zwischen der Spreizhülse 12 und dem Innentiegel 14 einen verzahnten Eingriff ermöglicht.

Wie die **Fig. 1** und **5** ferner zeigen, ist zur Aufnahme in einem Innenraum 30 des Innentiegels 14 **(****Fig. 4****)** und als auskleidende Metallwandung des Innentiegels 14 ein Tiegeleinsatz 31 vorgesehen, der, wie insbesondere **Fig. 3** zeigt, im vorliegenden Fall becherförmig ausgebildet ist mit einem am oberen Rand ausgebildeten flanschartigen Becherrand 32. Zur Aufnahme des Tiegeleinsatzes 31 ist der in **Fig. 4** dargestellte Innentiegel 14 mit einer Innenwandung 33 versehen, die im Wesentlichen der Kontur einer Außenwandung 34 des Tiegeleinsatzes 31 entspricht. Ferner weist der Innentiegel 14 an seinem Stirnrand 35 einen Randabsatz 36 auf, gegen den der Tiegeleinsatz 31 bei der Montage mit seinem Becherrand 32 zur Anlage kommt, wie in **Fig. 5** dargestellt.

Zum Abschluss eines Aufnahmeraumes 37 des Tiegeleinsatzes 31 ist eine Zugriffsöffnung 38 des Tiegeleinsatzes 31 mit einem Abdeckelement versehen, welches als Deckscheibe 39 ausgebildet ist und mit einem Flanschrand 40 gegen den Becherrand 32 des Tiegeleinsatzes 31 anliegt.

Zum Verschluss des in den **Fig. 2** und **5** dargestellten Cremetiegels 10 ist ein hier nicht näher dargestellter Schraubdeckel vorgesehen, der auf ein unterhalb des Stirnrandes 35 des Innentiegels 14 ausgebildetes Außengewinde 41 aufgeschraubt werden kann.

Bei dem hier dargestellten Ausführungsbeispiel des Cremetiegels 10 ist sowohl der Außentiegel 11 als auch der Tiegeleinsatz 31 des Innentiegels 14 aus Aluminium hergestellt. Die Spreizhülse 12 sowie der Innentiegel 14 bestehen aus einem vorzugsweise im Spritzgießverfahren verarbeitbaren Kunststoffmaterial. Der Gewichtseinsatz 13 besteht wie der Außentiegel 11, der Tiegeleinsatz 31 und die Deckscheibe 39 aus Metall, insbesondere Aluminium. Beispielsweise kann der Gewichtseinsatz 13 aus einem Zinkdruckguss hergestellt sein.

## Patentansprüche

1. Cremetiegel (10) zur Aufnahme einer Creme oder dergleichen, mit einem Außentiegel (11) und einem Innentiegel (14) und einer Anschlusseinrichtung zum Anschluss einer Deckeleinrichtung, wobei der Innentiegel aus Kunststoff ausgebildet ist, in einer Aufnahmeeinrichtung des Außentiegels eingesetzt ist und einen Aufnahmeraum (37) aufweist, der zur Herstellung eines Kunststoffinnentiegels mit metallischer Innenwandung mit einer den Aufnahmeraum auskleidenden Metallwandung versehen ist.

2. Cremetiegel nach Anspruch 1,
**dadurch gekennzeichnet,**
**dass** die Metallwandung des Innentiegels (14) aus einer auf den Innentiegel aufgebrachten Metallbeschichtung besteht.

3. Cremetiegel nach Anspruch 1,
**dadurch gekennzeichnet,**
**dass** die Metallwandung des Innentiegels (14) aus einem in den Innentiegel einsetzbaren metallenen Tiegeleinsatz (31) besteht.

4. Cremetiegel nach einem der vorangehenden Ansprüche,
**dadurch gekennzeichnet,**
**dass** der Außentiegel (11) eine Metallwandung aufweist.

5. Cremetiegel nach einem der vorangehenden Ansprüche,
**dadurch gekennzeichnet,**
**dass** die Deckeleinrichtung eine Metallwandung aufweist.

6. Cremetiegel nach einem der vorangehenden Ansprüche,
**dadurch gekennzeichnet,**
**dass** die Aufnahmeeinrichtung des Außentiegels ein in den Außentiegel einsetzbares Aufnahmeelement (12) ist.

7. Cremetiegel nach Anspruch 6,
**dadurch gekennzeichnet,**
**dass** das Aufnahmeelement (12) über zumindest eine Verdrehsicherung verfügt, welche als Rillenstruktur (25, 28) in Längsrichtung ausgebildet ist und in eine übereinstimmend ausgebildete Verdrehsicherung (24, 29) des Außentiegels (11) und/oder des Innentiegels (14) eingreift.

8. Cremetiegel nach einem der Ansprüche 6 oder 7,
**dadurch gekennzeichnet,**
**dass** das Aufnahmeelement (12) aus Segmenten (15) gebildet ist.

9. Cremetiegel nach einem der vorangehenden Ansprüche,
**dadurch gekennzeichnet,**
**dass** ein Gewichtselement (13) im Außentiegel (11) aufgenommen ist.

10. Cremetiegel nach einem der vorangehenden Ansprüche,
**dadurch gekennzeichnet,**
**dass** die Deckeleinrichtung ein Abdeckelement (39) zur Abdeckung des Aufnahmeraums aufweist.

11. Cremetiegel nach Anspruch 10,
**dadurch gekennzeichnet,**
**dass** das Abdeckelement (39) aus einem Metall gebildet ist, welches dem Metall der Metallwandung des Innentiegels (14) entspricht.

## Claims

1. A cream pot (10) for receiving a cream or the like, comprising an outer pot (11) and an inner pot (14) and a connection device for connecting a lid device, wherein the inner pot is made of plastic, is inserted in a receiving device of the outer pot and has a receiving area (37) that is provided with a metal wall that lines the receiving area so as to produce a plastic inner pot having a metal inner wall.

2. The cream pot according to claim 1,
**characterized in that**
the metal wall of the inner pot (14) consists of a metal coating applied to the inner pot.

3. The cream pot according to claim 1,
**characterized in that**
the metal wall of the inner pot (14) consists of a metal pot insert (31) that can be inserted into the inner pot.

4. The cream pot according to one of the preceding claims,
**characterized in that**
the outer pot (11) exhibits a metal wall.

5. The cream pot according to one of the preceding claims,
**characterized in that**
the lid device exhibits a metal wall.

6. The cream pot according to one of the preceding claims,
**characterized in that**
the receiving device of the outer pot is a receiving element (12) that can be inserted into the outer pot.

7. The cream pot according to claim 6,
**characterized in that**
the receiving element (12) has at least one twisting safeguard, which is designed as a grooved structure (25, 28) in the longitudinal direction and meshes with a matching twisting safeguard (24, 29) of the outer pot (11) and/or of the inner pot (14).

8. The cream pot according to one of claims 6 or 7,
**characterized in that**
the receiving element (12) consists of segments (15).

9. The cream pot according to one of the preceding claims,
**characterized in that**
a weight element (13) is incorporated in the outer pot (11).

10. The cream pot according to one of the preceding claims,
**characterized in that**
the lid device has a cover element (39) for covering the receiving area.

11. The cream pot according to claim 10,
**characterized in that**
the cover element (39) is made of a metal corresponding to the metal of the metal wall of the inner pot (14).

## Revendications

1. Pot à crème (10) destiné à contenir une crème ou similaires, comprenant un pot extérieur (11), un pot intérieur (14) et un dispositif de raccord destiné à raccorder un dispositif de couvercle, dans lequel le pot intérieur est en matière plastique, inséré dans un dispositif de réception du pot extérieur et présente un espace de réception (37) qui est pourvu d'une paroi métallique revêtant l'espace de réception afin de produire un pot intérieur plastique ayant une paroi intérieure métallique.

2. Pot à crème selon la revendication 1,
**caractérisé en ce que**
la paroi métallique du pot intérieur (14) est un revêtement métallique appliqué sur le pot intérieur.

3. Pot à crème selon la revendication 1,
**caractérisé en ce que**
la paroi métallique du pot intérieur (14) est un insert de pot (31) métallique qui peut être inséré dans le pot intérieur.

4. Pot à crème selon l'une quelconque des revendications précédentes,
**caractérisé en ce que**
le pot extérieur (11) a une paroi métallique.

5. Pot à crème selon l'une quelconque des revendications précédentes,
**caractérisé en ce que**
le dispositif de couvercle a une paroi métallique.

6. Pot à crème selon l'une quelconque des revendications précédentes,
**caractérisé en ce que**
le dispositif de réception du pot extérieur est un élément de réception (12) qui peut être inséré dans le pot extérieur.

7. Pot à crème selon la revendication 6,
**caractérisé en ce que**
l'élément de réception (12) a au moins une sécurité anti-rotation qui est réalisée comme structure rainurée (25, 28) dans la direction longitudinale et s'engrène dans une sécurité anti-rotation (24, 29) correspondante du pot extérieur (11) et/ou du pot intérieur (14).

8. Pot à crème selon l'une quelconque des revendications 6 ou 7,
**caractérisé en ce que**
l'élément de réception (12) est composé de segments (15).

9. Pot à crème selon l'une quelconque des revendications précédentes,
**caractérisé en ce qu'**
un élément de poids (13) est logé dans le pot extérieur (11).

10. Pot à crème selon l'une quelconque des revendications précédentes,
**caractérisé en ce que**
le dispositif de couvercle comprend un élément de recouvrement (39) destiné à couvrir l'espace de réception.

11. Pot à crème selon la revendication 10,
**caractérisé en ce que**
l'élément de recouvrement (39) est constitué d'un métal qui correspond au métal de la paroi métallique du pot intérieur (14).
